# EUROPÄISCHE PATENTSCHRIFT

(11) **EP 0 763 662 B1**
(45) Veröffentlichungstag und Bekanntmachung des Hinweises auf die Patenterteilung: **25.09.2002**
(21) Anmeldenummer: 96114030.8
(22) Anmeldetag: 02.09.1996
(51) Int. Cl.: F04D 23/00, F04D 29/60, F04D 29/08

(54) **Seitenkanalverdichter**
Side-channel compressor
Compresseur à canal latéral

(30) Priorität: 15.09.1995 DE 19534301
(43) Veröffentlichungstag der Anmeldung: 19.03.1997
(73) Patentinhaber: SIEMENS AKTIENGESELLSCHAFT, 80333 München (DE)
(72) Erfinder: Fischer, Peter, 97616 Bad Neustadt (DE)
(74) Vertreter: Tergau & Pohl Patentanwälte

(56) Entgegenhaltungen:
- EP-A- 0 638 724
- DE-A- 4 221 691
- US-A- 3 915 589
- US-A- 4 306 833

## Beschreibung

Die Erfindung betrifft einen Seitenkanalverdichter gemäß dem Oberbegriff des Anspruches 1.

Ein solcher Seitenkanalverdichter ist durch das DE-U-77 10 288 bekannt. Bei diesem bekannten Verdichter sind über dem Außenumfang des Gehäuses verteilt mehrere Befestigungsstellen vorgesehen, an denen mittels Schrauben ein aus Blech geformtes Fußteil befestigt werden kann. Das Fußteil selbst weist über die Befestigungsstellen am Verdichtergehäuse seitlich überstehende Befestigungslaschen auf, mit denen es am Aufstellort des Verdichters auf einer Aufstellfläche befestigt werden kann. Der bekannte Verdichter kann aufgrund der am Außenumfang seines Gehäuses vorgesehenen Befestigungsstellen nur mit gegenüber der Aufstellfläche waagerechter Achse aufgestellt werden. Es gibt jedoch häufig auch Anwendungsfälle, die eine Aufstellung des Verdichters mit gegenüber der Aufstellfläche senkrechter Achse erfordern.

Ein weiterer Seitenkanalverdichter ist auch aus der US 3,915,589 bekannt.

Der Erfindung liegt die Aufgabe zugrunde, einen Seitenkanalverdichter der gattungsgemäßen Art so auszubilden, daß dieser mit gegenüber der Aufstellfläche senkrecht gerichteter Achse aufgestellt werden kann.

Die Lösung der gestellten Aufgabe gelingt durch die in Kennzeichen des Anspruches 1 angegebenen Merkmale.

Gemäß der Erfindung sind zumindest am Außenumfang der dem Antriebsmotor abgewandten Gehäusehälfte als Befestigungsstellen rohrförmige Füße vorgesehen, die in ihrem Hohlraum eine radial vorspringende Anschlagschulter für ein Befestigungselement aufweisen. Durch die Anordnung der Befestigungsstellen am Außenumfang ist einerseits eine gute Zugänglichkeit dieser Stellen gegeben, so daß hierdurch das Befestigen des Verdichters am Aufstellort sehr erleichtert wird. Andererseits erfolgt die Krafteinleitung in die Befestigungsstellen auf relativ kurzem Wege über die Außenbereiche der Gehäusehälften, so daß insbesondere der Nabenbereich von Belastungen freigehalten wird, die zu einer Beeinträchtigung der in diesem Bereich bei einem Seitenkanalverdichter bestehenden engen Spalte führen könnten. Durch die hohl ausgebildeten Füße können Befestigungsschrauben hindurchgeführt werden, welche mit ihrem Schraubenkopf auf der radial vorspringenden Anschlagschulter aufliegen und damit das Gehäuse halten.

Dadurch, daß an beiden Gehäusehälften rohrförmige Füße einteilig angeformt sind, ist eine gleichartige Ausbildung der beiden Gehäusehälften möglich.

Eine vollkommene identische Ausbildung beider Gehäusehälften ergibt sich dadurch, daß die Füße symmetrisch zu einer axialen Halbierungslinie der Gehäusehälften angeordnet und ebenfalls symmetrisch in bezug auf diese Halbierungslinie geformt sind.

Eine Abdichtung beider Gehäusehälften ohne gesonderte Dichtungsmittel bei identischer Ausbildung der Gehäusehälften ist dadurch möglich, daß an der stirnseitigen Umlaufkante der inneren Stirnseite jeder Gehäusehälfte eine sich auf der einen Seite der Halbierungslinie über die eine Umfangshälfte der Stirnseite erstreckende Dichtlippe und auf der anderen Seite der Halbierungslinie eine sich über die andere Umfangshälfte erstreckende Dichtnut ausgebildet ist.

Anhand eines in der Zeichnung dargestellten Ausführungs-beispieles wird die Erfindung nachfolgend näher beschrieben.

Es zeigt:
- Figur 1: einen mit einem Antriebsmotor versehenen Seitenkanalverdichter in Seitenansicht.
- Figur 2: eine Draufsicht der mit dem Antriebsmotor verbundenen Gehäuseseite eines Seitenkanalverdichters.
- Figur 3: die beiden Gehäusehälften eines Seitenkanalverdichters im Schnitt.

Mit 1 ist das aus zwei Gehäusehälften 2 und 3 bestehende Gehäuse eines Seitenkanalverdichters bezeichnet. Auf der einen Gehäusestirnseite ist ein Antriebsmotor 4 angeflanscht. Unterhalb des Antriebsmotors ist ein eine Ein- und eine Auslaßöffnung 5 und 6 aufweisendes Schalldämpferteil 7 angeordnet.

Am Außenumfang der Gehäusehälften 2 und 3 sind zur Aufnahme von Verbindungsschrauben 8 bestimmte Augen 9 vorgesehen. Außerdem sind am Außenumfang der Gehäusehälften 2 und 3 drei rohrförmige Füße 10 einteilig angeformt. Die Füße 10 ragen in axialer Richtung gegenüber der Ebene 11 der Stirnseite der Gehäusehälften 2 und 3 zumindest geringfügig vor, so daß bei einer Aufstellung des Verdichteraggregates mit senkrechter Achse das Verdichtergehäuse 1 mit den Füßen 10 auf der Aufstellfläche aufruht.

In dem Hohlraum 12 der Füße 10 ist eine nach radial innen vorspringende Anschlagschulter 13 ausgebildet. Auf dieser Anschlagschulter 13 ruhen zur Befestigung des Verdichter-aggregates an seinem Aufstellort dienende Schrauben mit ihrem Schraubenkopf auf.

Obwohl die Füße 10 für die Befestigung des Verdichteraggregates nur an der einen, dem Antriebsmotor 4 abgewandten Gehäusehälfte 2 erforderlich wären, sind diese auch an der anderen Gehäusehälfte 3 vorgesehen. Die Füße 10 sind ferner symmetrisch zu einer sich axial erstreckenden Halbierungsebene der Gehäusehälften 2 und 3 angeordnet und bei einer Teilung durch diese Ebene symmetrisch zu dieser Ebene geformt. Damit können beide Gehäusehälften 2 und 3 von ihrem Umriß her vollkommen identisch ausgeführt werden. An der anderen Gehäusehälfte 3 für die Verbindung mit dem Antriebsmotor 4 notwendige Durchbrüche 14 sind als Vorprägungen 15 an beiden Gehäusehälften 2 und 3 vorgesehen und werden lediglich an der anderen Gehäusehälfte 3 geöffnet.

Die Abdichtung der beiden Gehäusehälften 2 und 3 erfolgt über eine an der stirnseitigen Umlaufkante 16 der inneren Stirnseite jeder Gehäusehälfte 2 und 3 vorgesehene, sich über die eine Umfangshälfte der Stirnseite erstreckende Dichtlippe 17, die in eine sich über die andere Umfangshälfte erstreckende Dichtnut 18 eingreift. Die Erstreckung der Dichtlippe 17 und der Dichtnut 18 jeweils über den halben Umfang zu beiden Seiten der die Gehäusehälften symmetrisch teilenden Halbierungsebene ermöglicht wiederum eine identische Ausbildung der Gehäusehälften 2 und 3.

## Patentansprüche

1. Seitenkanalverdichter, mit mehreren an dem aus zwei Gehäusehälften (2 und 3) bestehenden Gehäuse (1) vorgesehenen Befestigungsstellen und einem auf der einen Stirnseite des Gehäuses (1) angeflanschten Antriebsmotor (4), und mit an der dem Antriebsmotor (4) abgewandten Gehäusehälfte (2) vorgesehenen Befestigungsstellen,
**dadurch gekennzeichnet, dass** die Befestigungsstellen gegenüber der Ebene (11) der Stirnseite dieser dem Antriebsmotor (4) abgewandten Gehäusehälfte (2) vorstehend ausgebildet sind, und dass zumindest am Außenumfang der dem Antriebsmotor (4) abgewandten Gehäusehälfte (2) als Befestigungsstellen rohrförmige Füße (10) vorgesehen sind, die in ihrem Hohlraum (12) eine radial vorspringende Anschlagschulter (13)für ein Befestigungselement aufweisen.

2. Seitenkanalverdichter nach Anspruch 1,
**dadurch gekennzeichnet,**
**daß** an beiden Gehäusehälften (2 und 3) rohrförmige Füße (10) vorgesehen sind.

3. Seitenkanalverdichter nach Anspruch 1 oder 2,
**dadurch gekennzeichnet,**
**daß** die rohrförmigen Füße (10) einteilig an den Gehäusehälften (2 und 3) angeformt sind.

4. Seitenkanalverdichter nach einem der vorhergehenden Ansprüche,
**dadurch gekennzeichnet,**
**daß** die Füße (10) symmetrisch zu einer axialen Halbierungslinie (19) der Gehäusehälften (2 und 3) angeordnet und in bezug auf diese Halbierungslinie (19) symmetrisch geformt sind.

5. Seitenkanalverdichter nach Anspruch 4,
**dadurch gekennzeichnet,**
**daß** an der stirnseitigen Umfangskante jeder Gehäusehälfte (2 und 3) eine sich auf der einen Seite der Halbierungslinie (19) über die eine Umfangshälfte der Stirnseite erstreckende Dichtlippe (17) und auf der anderen Seite der Halbierungslinie (19) eine sich über die andere Umfangshälfte erstreckende Dichtnut (18) ausgebildet ist.

## Claims

1. Side-channel compressor, with a plurality of fastening points provided on the housing (1) consisting of two housing halves (2 and 3), with a drive motor (4) flanged on one end face of the housing (1), and with fastening points provided on the housing half (2) facing away from the drive motor (4), **characterized in that** the fastening points are designed to project in relation to the plane (11) of the end face of this housing half (2) facing away from the drive motor (4), and **in that**, at least on the outer circumference of the housing half (2) facing away from the drive motor (4), the fastening points provided are tubular feet (10) which have in their cavity (12) a radially projecting stop shoulder (13) for a fastening element.

2. Side-channel compressor according to Claim 1, **characterized in that** tubular feet (10) are provided on both housing halves (2 and 3).

3. Side-channel compressor according to Claim 1 or 2, **characterized in that** the tubular feet (10) are integrally formed in one piece on the housing halves (2 and 3).

4. Side-channel compressor according to one of the preceding claims, **characterized in that** the feet (10) are arranged symmetrically to an axial bisecting line (19) of the housing halves (2 and 3) and are shaped symmetrically with respect to this bisecting line (19).

5. Side-channel compressor according to Claim 4, **characterized in that** a sealing lip (17) extending on one side of the bisecting line (19) over one circumferential half of the end face is formed along the end-face circumferential edge of each housing half (2 and 3) and a sealing groove (18) extending over the other circumferential half is formed on the other side of the bisecting line (19).

## Revendications

1. Compresseur à canal latéral comprenant plusieurs points de fixation prévus sur le corps (1) constitué de deux moitiés (2 et 3) de corps et un moteur (4) d'entraînement bridé sur l'un des côtés frontaux du corps (1) et comprenant des points de fixation prévus sur la moitié (2) du corps éloigné du moteur d'entraînement,
**caractérisé en ce que** les points de fixation sont en avant par rapport au plan (11) de cette moitié (2) de corps éloignée du moteur (4) d'entraînement et **en ce que**, au moins sur le pourtour extérieur de la moitié (2) du corps éloignée du moteur (4) d'entraînement, il est prévu comme points de fixation des pieds (10) tubulaires qui ont dans leur cavité (12) un épaulement (13) de butée en saillie radialement pour un élément de fixation.

2. Compresseur à canal latéral suivant la revendication 1,
**caractérisé en ce qu'**il est prévu des pieds (10) tubulaires sur les deux moitiés (2 et 3) du corps.

3. Compresseur à canal latéral suivant la revendication 1 ou 2,
**caractérisé en ce que** les pieds (10) tubulaires sont issus d'un seul tenant des moitiés (2 et 3) du corps.

4. Compresseur à canal latéral suivant l'une des revendications précédentes, **caractérisé en ce que** les pieds sont disposés symétriquement par rapport à une ligne (19) de séparation en deux des moitiés (2 et 3 ) du corps et sont formés symétriquement par rapport à cette ligne (19) de séparation en deux.

5. Compresseur à canal latéral suivant la revendication 4,
**caractérisé en ce qu'**il est constitué, sur le bord périphérique du côté frontal de chaque moitié (2 et 3) du corps, une lèvre (17) d'étanchéité s'étendant d'un côté de la ligne (19) de séparation en deux sur l'une des moitiés de pourtour du côté frontal et de l'autre côté de la ligne (19) de séparation en deux une gorge (18) d'étanchéité s'étendant sur l'autre moitié de pourtour.
